# EUROPÄISCHE PATENTSCHRIFT

(11) **EP 0 084 373 B1**
(45) Veröffentlichungstag und Bekanntmachung des Hinweises auf die Patenterteilung: **11.11.1987**
(21) Anmeldenummer: 83100367.8
(22) Anmeldetag: 17.01.1983
(51) Int. Cl.: B24B 31/00

(54) **Maschine für die Fertigbearbeitung von Werkstücken mit kompliziertem Profil**
Machine for treating work pieces with a complicated profile
Machine pour l'usinage de pièces de travail de forme compliquée

(30) Priorität: 18.01.1982 BG 55025/82
(43) Veröffentlichungstag der Anmeldung: 27.07.1983
(73) Patentinhaber: ZENTRALEN MASCHINOSTROITELEN INSTITUT, BG-1156 Sofia (BG)
(72) Erfinder: Makedonski, Boris Georgiev, Sofia (BG); Atanassov, Haralampi Angelov, Sofia (BG); Todorov, Nedelcho Hristov, Sofia (BG); Alipiev, Lyubomir Pavlov, Sofia (BG); Nikolov, Valentin Nikolov, Sofia (BG)
(74) Vertreter: Finck, Dieter, Dr.Ing.

## Beschreibung

Die Erfindung betrifft eine Maschine für die Fertigbearbeitung von Werkstücken, insbesondere für das Polieren, von Werkstücken mit unregelmäßig geformter Oberfläche, mit einer Trommel mit magnetischen Einrichtungen, in welcher die Werkstücke durch ein ferromagnetisches Schleifmittel bearbeitet werden, wobei die Trommel einen Arbeitsbereich in der Form eines Ringkörpers hat, der von einem Boden und zylindrischen, am Boden befestigten Wänden umgeben ist, und mit einer Einrichtung zum Halten und Bewegen des Werkstücks.

Bei einer solchen, aus der DE-A-2 818 667 bekannten Maschine wird das Werkstück in einem kreisringförmigen Luftspalt eines feststehenden Elektromagneten längs des Luftspaltes bewegt, dabei um seine eigene Achse gedreht und gleichzeitig durch eine komplizierte mechanische Vorrichtung axial in Oszillationen versetzt, um ein möglichst gleichmäßiges Polieren des Werkstückes zu erreichen.

Ein Nachteil dieser bekannten Maschine besteht jedoch darin, daß beim Polieren von Werkstücken mit unregelmäßigem Profil unerwünschterweise alle Kanten abgerundet werden.

Der Erfindung liegt deshalb die Aufgabe zugrunde, die Maschine der eingangs genannten Art so auszubilden, daß auch bei Werkstücken mit unregelmäßigem Profil alle Oberflächen gleichmäßig bearbeitet werden können.

Diese Aufgabe wird erfindungsgemäß dadurch gelöst, daß die Trommel drehbar ist, daß der Arbeitsbereich der Trommel oben durch einen relativ zur Trommel unbeweglichen Magneten abgeschlossen ist, daß sich im Zentrum des Arbeitsbereichs eine elektromagnetische Spule und eine Scheibe befinden, die mit einer starren Achse an dem Magneten befestigt sind, daß die zylindrischen Wände des Arbeitsbereichs aus nicht-ferromagnetischem Werkstoff bestehen und daß der Boden, die Achse und die Scheibe aus ferromagnetischem Werkstoff hergestellt sind.

Vorteilhafterweise ist der Boden der Trommel mit einem Flansch an der starren Achse gelagert.

Vorzugsweise sind die Werkstücke an Spindeln in Arbeitsstationen befestigt, durch pneumatische Zylinder senkrecht bewegbar und durch Elektromotoren und Untersetzungsgetriebe drehbar.

Zweckmäßigerweise wird der obere Magnet der Trommel zusammen mit den Arbeitsstationen durch eine Scheibe mit Nocken und Teilungsrad schrittweise gedreht, wobei sich die Arbeitsstationen in der unteren Stellung befinden und nur in der der ersten Arbeitsstation entsprechenden Position durch den pneumatischen Zylinder angehoben sind.

Die Maschine für die Fertigbearbeitung von Werkstücken mit unregelmäßigem Profil kann zum Beispiel sechs Arbeitsstationen aufweisen, die oberhalb des Arbeitsbereichs der Trommel angeordnet sind, die einen unteren, sich schnell drehenden Magnetpol aufweist. Jede Arbeitsstation ist mit einem Elektromotor, Untersetzungsgetriebe und einer Spindel versehen, an der ein Futter für das Einspannen des Werkstücks befestigt ist. Das diskrete Drehen aller Arbeitsstationen, zusammen mit dem oberen Magnetkern erfolgt durch einen separaten Elektromotor mit Untersetzungsgetriebe und Kettenzahngetrieben. Ein zentraler Kontaktkollektor speist die Arbeitsstationen. In der ersten Arbeitsposition wird die Arbeitsstation durch einen pneumatischen Zylinder gehoben, wobei die fertig bearbeiteten Werkstücke entnommen und unbearbeitete eingesetzt werden können. Bei allen übrigen Positionen sind die Arbeitsstationen in entsprechende Öffnungen im oberen Magnetkern abgesenkt.

Die Vorteile der Erfindung bestehen darin, daß die Qualität der bearbeiteten Werkstücke ohne Änderungen ihrer geometrischen Form verbessert wird, wobei die Bearbeitung aller Oberflächen gleichzeitig erfolgt.

Anhand der Zeichnung wird die Erfindung beispielsweise näher erläutert. Es zeigen :
Fig. 1 das gesamte kinematische Schema der Maschine ;
Fig. 2 einen Schnitt durch die zentrifugale Trommel ;
Fig. 3 eine Seitenansicht einer Ausführungsvariante der Maschine und
Fig. 4 eine Draufsicht auf die Maschine von Fig. 3.

Die erfindungsgemäße Maschine für die Fertigbearbeitung von Werkstücken mit unregelmäßigem Profil besteht aus einer Trommel 1, die über einen Riementrieb 2 von einem Elektromotor 3 angetrieben wird. Die Trommel 1 ist in einem Gehäuse 4 gelagert und hat einen Arbeitsbereich 5 in der Form eines Ringkörpers, der von einem Boden 6 und zylindrischen Wänden 7 umgeben und oben von einem unbeweglichen Magneten 8 abgeschlossen ist. Die Wände 7 sind am Boden 6 befestigt. Im Zentrum des Arbeitsbereichs 5 befinden sich eine elektromagnetische Spule 9 und eine Scheibe 10, die an einer starren Achse 11 angebracht sind, welche an dem unbeweglichen Magneten 8 befestigt ist. Der Boden 6, die starre Achse 11 und die Scheibe 10 bestehen aus ferromagnetischem Werkstoff, während die zylindrischen Wände 7 des torusförmigen Arbeitsbereichs 5 aus nichtferromagnetischem Werkstoff hergestellt sind. Der Boden 6 der Trommel 1 ist mit einem Flansch 21 auf der starren Achse 11 gelagert.

Die Maschine kann mit mehreren Trommeln 1 ausgerüstet sein. Diese Trommeln 1 sind kreisförmig angeordnet. Im Zentrum dieses Kreises ist eine Einrichtung für die Zuführung und die Entnahme der Werkstücke angeordnet, zum Beispiel ein Manipulator mit Greifern 12. Die Greifer 12 des Manipulators können sich in senkrechter Richtung bewegen und sich um ihre Achsen drehen. An den Greifern 12 des Manipulators sind Platten 13 mit Lagern 14, sowie ein Mechanismus für einen Teilungsvorschub 15 und ein Fixiermechanismus 16 angebracht. An den Platten 13 sind Zangenvorrichtungen 17 für das Greifen der Werkstücke montiert. Die Werkstücke werden an die Zangenvorrichtungen 17 durch eine Einrichtung 18 für orientierten Vorschub zugeführt, wobei sie nach Beendigung der Bearbeitung von der Zangenvorrichtung 17 von einer Förder-Entlade-Einrichtung 19 mit einem Kontrollblock 20 entfernt werden. Die Wirkungsweise der erfindungsgemäßen Maschine ist wie folgt :

Der Arbeitsbereich 5 wird mit einer ferromagnetischen Schleifmittelmischung gefüllt. Danach werden durch die Einrichtung 18 für den orientierten Vorschub Werkstücke der Zangenvorrichtung 17 zugeführt. Durch Betätigung des Manipulators bewegen sich seine Greifer aufwärts, wonach sie durch die Zangenvorrichtung 17 über den Arbeitsbereich 5 der zentrifugalen Trommel 1 geschwenkt werden. Die Trommel 1 beginnt sich zu drehen und die Greifer 12 des Manipulators bewegen sich zusammen mit den Zangenvorrichtungen 17 abwärts, bis die Werkstücke in derferromagnetischen Schleifmittelmischung, die den Arbeitsbereich 5 ausfüllt, eingetaucht werden. Dann wird die elektromagnetische Spule 9 eingeschaltet, die ein magnetisches Feld mit entsprechender Orientierung erzeugt. Die bearbeiteten Werkstücke werden gedreht, wobei das Polieren ihrer Oberflächen erfolgt.

Nach Beendigung der Bearbeitung bewegen sich die Greifer 12 des Manipulators wieder aufwärts und drehen sich. Die Werkstücke gelangen dadurch in den Arbeitsbereich einer anderen, analogen zentrifugalen Trommel 1, die sich in entgegengesetzter Richtung dreht. Nach Beendigung der Bearbeitung befinden sich die Werkstücke über der Ausgangsposition. Sie werden durch die Entnahmeeinrichtung 19 mit dem Kontrollblock 20 von den Zangenvorrichtungen 17 entfernt.

Die in Fig. 3 und 4 gezeigte Maschine hat sechs Arbeitsstationen 21 bis 26, die identische selbständige Einheiten darstellen. Jede der Arbeitsstationen 21 bis 26 besitzt einen separaten Elektromotor 38, der über ein Untersetzungsgetriebe eine Arbeitsspindel 32 antreibt, an der ein Dorn 33 mit einem Werkstück befestigt ist. Die einzelnen Arbeitsstationen 21 bis 26 haben je zwei Kugelführungen 36, die sich senkrecht entlang von Führungen 35 bewegen können. Diese Bewegung wird durch pneumatische Zylinder 40 ausgeführt. Jeder Dorn 33 mit Werkstück geht durch einen Verschluß 34 hindurch, der in einer entsprechenden Öffnung im oberen Magneten 8 (Fig. 2) der zentrifugalen Trommel 27 eingesetzt ist und von oben den Arbeitsbereich 31 abschließt. Das Magnetfeld im Arbeitsbereich 31 wird durch eine elektromagnetische Spule 28 erzeugt. Die magnetische zentrifugale Trommel 27 wird durch einen Elektromotor 30 über eine Riemenscheibe 29 angetrieben.

Die sechs Arbeitsstationen 21 bis 26, zusammen mit den Kugelführungen 36 und den Führungen 35 sind zwischen zwei Scheiben angeordnet, wobei die pneumatischen Zylinder 40 für eine senkrechte Bewegung oberhalb der oberen Scheibe 39 angeordnet sind.

Ein Elektromotor 43 treibt über eine Kupplung 44 ein Kettenzahngetriebe 45, ein Untersetzungsgetriebe 46 und ein zweites Kettengetriebe 47, 48 und eine Scheibe mit Nocken 42 an. Der Nocken 42 kann in radiale Einschnitte des Teilungsrads 41 (Malteserkreuzmechanismus) eindringen und das ganze System schrittweise antreiben.

Die Druckluft für die pneumatischen Zylinder 40 wird durch eine Luftleitung 51 und eine Verbindung 50 zugeführt und von einem pneumatischen Verteiler 37 verteilt.

Die Stromversorgung aller Elektromotore der Arbeitsstationen 21 bis 26 erfolgt über einen Kontaktkollektor 49.

## Patentansprüche

1. Maschine für die Fertigbearbeitung von Werkstücken mit unregelmäßig geformter Oberfläche, mit einer Trommel (1) mit magnetischen Einrichtungen, in welcher die Werkstücke durch ein ferromagnetisches Schleifmittel bearbeitet werden, wobei die Trommel (1) einen Arbeitsbereich (5) in der Form eines Ringkörpers hat, der von einem Boden (6) und zylindrischen, am Boden befestigten Wänden (7) umgeben ist, und mit einer Einrichtung zum Halten und Bewegen des Werkstücks, dadurch gekennzeichnet, daß die Trommel (1) drehbar ist, daß der Arbeitsbereich (5) der Trommel (1) oben durch einen relativ zur Trommel (1) unbeweglichen Magneten (8) abgeschlossen ist, daß sich im Zentrum des Arbeitsbereichs (5) eine elektromagnetische Spule (9) und eine Scheibe (10) befinden, die mit einer starren Achse (11) an dem Magneten (8) befestigt sind, daß die zylindrischen Wände (7) des Arbeitsbereichs (5) aus nichtferromagnetischem Werkstoff bestehen und daß der Boden (6), die Achse (11) und die Scheibe (10) aus ferromagnetischem Werkstoff hergestellt sind.

2. Maschine nach Anspruch 1, dadurch gekennzeichnet, daß der Boden (6) der Trommel (1) mit einem Flansch (21) an der starren Achse (11) gelagert ist.

3. Maschine nach Anspruch 1 oder 2, dadurch gekennzeichnet, daß die Werkstücke an Spindeln (33) in Arbeitsstationen (21 bis 26) befestigt sind, durch pneumatische Zylinder (40) senkrecht bewegbar und durch Elektromotoren (38) und Untersetzungsgetriebe drehbar sind.

4. Maschine nach Anspruch 3, dadurch gekennzeichnet, daß der obere Magnet (8) der Trommel (27) zusammen mit den Arbeitsstationen (21 bis 26) durch eine Scheibe mit Nocken (42) und Teilungsrad (41) schrittweise gedreht wird. wobei sich die Arbeitsstationen in der unteren Stellung befinden und nur in der der ersten Arbeitsstation entsprechenden Position durch den pneumatischen Zylinder (40) angehoben sind.

## Claims

1. Machine for the finishing of workpieces with irregularly shaped surface, with a drum (1) with magnetic arrangements in which the workpieces are worked on by means of a ferromagnetic grinding material, with the drum (1) having a working region (5) in the form of an annular body which is surrounded by a base (6) and cylindrical walls (7) secured to the base, and with an arrangement for holding and displacement of the workpiece, characterised in that the drum (1) is rotatable, that the working region (5) of the drum (1) is terminated upwardly by means of a magnet (8) incapable of displacement with respect to the drum (1), that there are located in the centre of the working region (5) an electromagnetic core (9) and a plate (10) which are secured by means of a rigid spindle (11) to the magnet (8), that the cylindrical walls (7) of the working region (5) consist of non ferromagnetic material and that the base (6), the spindle (11) and the plate (10) are produced from ferromagnetic material.

2. Machine according to claim 1, characterised in that the base (6) of the drum (1) is supported on the rigid spindle (11) by means of a flange (21).

3. Machine according to claim 1 or 2, characterised in that the workpieces are secured to arbors (33) in work stations (21 to 26), are displaceable vertically by means of a pneumatic cylinder (40) and are rotatable by means of electric motors (38) and reduction gear.

4. Machine according to claim 3, characterised in that the upper magnet (8) of the drum (27) is rotated stepwise together with the work stations (21 to 26) by means of a disc plate with cams (42) and graduated wheel (41), with the work stations being disposed in the lower position and only being raised by means of a pneumatic cylinder (40) when in the position corresponding to the first work station.

## Revendications

1. Machine pour l'usinage de pièces d'ouvrage de surface irrégulière, comportant un tambour (1) à dispositifs magnétiques, dans lequel les pièces d'ouvrage sont usinées par un produit abrasif ferromagnétique, le tambour (1) ayant une zone de travail (5) en forme de corps annulaire entouré par un fond (6) et par des parois cylindriques (7) fixées au fond, et comportant un dispositif de maintien et de déplacement de la pièce d'ouvrage, caractérisée en ce que le tambour (1) est rotatif, en ce que la zone de travail (5) du tambour (1) est fermée à sa partie supérieure par un aimant (8) immobile par rapport au tambour (1), en ce qu'au centre de la zone de travail (5), se trouvent une bobine électromagnétique (9) et un disque (10) qui sont fixés à l'aimant (8) par un axe rigide (11), en ce que les parois cylindriques (7) de la zone de travail (5) sont constituées d'un matériau non ferromagnétique et en ce que le fond (6), l'axe (11) et le disque (10) sont réalisés en un matériau ferromagnétique.

2. Machine selon la revendication 1, caractérisée en ce que le fond (6) du tambour (1) est monté sur l'axe rigide (11) par une bride (21).

3. Machine selon la revendication 1 ou 2, caractérisée en ce que les pièces d'ouvrage sont fixées sur des broches (33) dans des postes de travail (21 à 26), peuvent être déplacées verticalement par des vérins (40) pneumatiques et peuvent être mises en rotation par des moteurs électriques (33) et des démultiplicateurs.

4. Machine selon la revendication 3, caractérisée en ce que l'aimant supérieur (8) du tambour (27) tourne pas à pas avec les postes de travail (21 à 26) sous l'action d'un disque à came (42) et roue de division (41), les postes de travail se trouvant en position inférieure et n'étant relevés par le vérin pneumatique (40) que dans la position correspondant au premier poste de travail.
